# EUROPÄISCHE PATENTANMELDUNG

(11) **EP 4 617 021 A1**
(43) Veröffentlichungstag der Anmeldung: **17.09.2025**
(21) Anmeldenummer: 25162832.7
(22) Anmeldetag: 11.03.2025
(51) Int. Cl.: B26D 7/06

(54) **AUFSCHNEIDEMASCHINE**

(30) Priorität: 15.03.2024 DE 102024107415
(71) Anmelder: TVI Entwicklung und Produktion GmbH, 83052 Bruckmühl (DE)
(72) Erfinder: PAULS, Tobias, 83737 Irschenberg (DE); PINTHER, Marco, 85617 Aßling (DE); KAMMER, Raimund, 83059 Kolbermoor (DE)
(74) Vertreter: Weickmann & Weickmann PartmbB

(57) **Zusammenfassung**

Die Erfindung betriff Aufschneidemaschine (100) zum Aufschneiden eines Produkt-Stückes (P) in Scheiben (S), umfassend: eine Pressvorrichtung (102), welche darin einen Pressraum (R) definiert, wobei die Pressvorrichtung (102) eine Längspresseinheit (104; 204; 304; 404), welche dazu eingerichtet ist, eine Abmessung des Pressraumes (R) in einer Längsrichtung (L) des Produkt-Stückes (P) zu steuern, und eine Querpresseinheit (110) umfasst, welche dazu eingerichtet ist, eine Abmessung des Pressraumes (R) in einer zu der Längsrichtung (L) im Wesentlichen orthogonalen Querrichtung (Q) des Produkt-Stückes (P) zu steuern, und eine Schneideinheit (126), welche dazu eingerichtet ist, das Produkt-Stück (P) in Scheiben (S) aufzuschneiden, wobei die Längspresseinheit (104; 204; 304; 404) einen Ausgleichsabschnitt (136; 236; 336; 436) umfasst, welcher relativ zu einem Grundkörper (138; 238; 338; 438) der Längspresseinheit (104; 204; 304; 404) bewegbar ist und mittels einer Vorspanneinrichtung (150; 250) vorgespannt ist, wobei die Längspresseinheit (104; 204; 304; 404) ferner eine Verriegelungseinheit (140; 240; 340; 440) umfasst, welche zwischen einer Verriegelungsstellung und einer Freigabestellung bewegbar ist, wobei die Verriegelungseinheit (140; 240; 340; 440) dazu eingerichtet ist, in der Verriegelungsstellung Bewegung des Ausgleichsabschnitts (136; 236; 336; 436) relativ zu dem Grundkörper (138; 238; 338; 438) zu begrenzen, und die Verriegelungseinheit (140; 240; 340; 440) von der Verriegelungsstellung werkzeuglos in die Freigabestellung verlagerbar ist, in welcher die Verriegelungseinheit (140; 240; 340; 440) die Bewegung des Ausgleichsabschnitts (136; 236; 336; 436) relativ zu dem Grundkörper (138; 238; 338; 438) nicht begrenzt.

## Beschreibung

Die Erfindung betrifft eine Aufschneidemaschine zum Aufschneiden eines Produkt-Stückes in Scheiben, umfassend eine Pressvorrichtung, welche darin einen Pressraum definiert, welcher dazu ausgebildet und bestimmt ist, das Produkt-Stück aufzunehmen, wobei die Pressvorrichtung eine Längspresseinheit, welche dazu eingerichtet ist, eine Abmessung des Pressraumes in einer Längsrichtung des Produkt-Stückes zu steuern, um das Produkt-Stück in der Längsrichtung zu pressen, und eine Querpresseinheit umfasst, welche dazu eingerichtet ist, eine Abmessung des Pressraumes in einer zu der Längsrichtung im Wesentlichen orthogonalen Querrichtung des Produkt-Stückes zu steuern, um das Produkt-Stück in der Querrichtung zu pressen. Die Aufschneidemaschine umfasst ferner eine Schneideinheit, welche der Pressvorrichtung benachbart angeordnet ist und dazu eingerichtet ist, das Produkt-Stück in Scheiben aufzuschneiden, wobei die Längspresseinheit einen Ausgleichsabschnitt umfasst, welcher in und entgegen der Querrichtung relativ zu einem Grundkörper der Längspresseinheit bewegbar ist und mittels einer Vorspanneinrichtung in oder entgegen der Querrichtung vorgespannt ist, wobei der Ausgleichsabschnitt vorzugsweise zur Anpassung der Längspresseinheit an die Abmessung des Pressraumes in der Querrichtung vorgesehen ist.

Bereits an dieser Stelle sei darauf hingewiesen, dass die Aufschneidemaschine erfindungsgemäß dazu vorgesehen sein kann, ein Produkt-Stück, insbesondere aus, Fleisch, Fisch oder einem sonstigen Lebensmittel in Scheiben aufzuschneiden, welche vorzugsweise eine vorbestimmte Dicke und/oder ein vorbestimmtes Gewicht aufweisen.

Das Produkt-Stück kann beispielsweise ein längliches Produkt-Stück mit in Längsrichtung variierendem Querschnitt, wie beispielsweise ein Stück oder ein Strang aus gewachsenem Fleisch oder dergleichen, sein.

Um aus den vorstehend erläuterten Produkt-Stücken mit in Längsrichtung variierendem Querschnitt Scheiben von im Wesentlichen gleichen Volumen bzw. im Wesentlichen gleichen Gewicht aufschneiden zu können, sind gattungsgemäße Aufschneidemaschinen bekannt, bei welchen ein unregelmäßig geformtes Produkt-Stück zunächst von einer Pressvorrichtung zu einem Produkt-Stück mit in Längsrichtung im Wesentlichen konstanten Querschnitt gepresst und anschließend im verpressten Zustand mittels der Schneideinheit der Aufschneidemaschine aufgeschnitten wird. Somit können durch die Vorgabe einer geeigneten Scheibendicke Scheiben von im Wesentlichen gleichen Volumen bzw. im Wesentlichen gleichen Gewicht aufgeschnitten werden. Einen Anwendungsfall betrifft beispielsweise das Aufschneiden von dickeren Scheiben, wie beispielswiese Steaks, aus einem Filet-Stück oder dergleichen.

Die Pressvorrichtung kann beispielsweise ein Formrohr umfassen, welches darin einen Pressraum in Form eines Hohlraums definiert, in welchem das Produkt-Stück aufgenommen werden kann. Die Pressvorrichtung kann dazu eingerichtet sein, das Produkt-Stück wenigstens in seiner Längsrichtung zu pressen, welche im Wesentlichen parallel zu einer Zuführrichtung des Produkt-Stücks zu der Schneideinheit sein kann. Hierzu kann die Pressvorrichtung eine Längspresseinheit, beispielsweise in Form eines Längspressstempels, umfassen, welcher mittels einer Längspressantriebseinheit bewegbar ist. Um das Produkt-Stück auch in einer zu der Längsrichtung im Wesentlichen orthogonalen Querrichtung pressen zu können, kann die Pressvorrichtung ferner eine Querpresseinheit umfassen, welche beispielsweise durch eine mittels einer Querpressantriebseinheit bewegbare Formrohrhälfte des Formrohres gebildet sein kann.

Damit sich die Längspresseinheit, welche dazu eingerichtet sein kann, von einem der Schneideinheit abgewandten Ende des Formrohres in das Formrohr in Längsrichtung einzutauchen, an eine durch die Querpresseinheit bewirkte Querschnittsänderung des Pressraums anpassen kann, ist es bekannt, die Längspresseinheit mehrteilig auszubilden und hierzu an der Längspresseinheit einen im Betrieb der Aufschneidemaschine vorstehenden Ausgleichsabschnitt, beispielsweise ein Ausgleichsblech, vorzusehen, welcher/welches relativ zu einem Grundkörper der Längspresseinheit bewegbar ist und mittels einer Vorspanneinrichtung, beispielsweise einer Feder, in Richtung der Querpresseinheit vorgespannt sein kann. Der vorstehende Ausgleichsabschnitt kann somit dazu dienen, die Längspresseinheit an eine variierbare Höhenabmessung des Produkt-Stückes, welche sich im Wesentlichen parallel zu der Querrichtung erstrecken kann, bzw. eine variierende Abmessung des Pressraumes in der Querrichtung anzupassen.

Da die Erfüllung umfangreicher Hygienestandards in der Lebensmittelindustrie von höchster Bedeutung ist, müssen sämtliche mit den aufzuschneidenden Produkt-Stücken unmittelbar und mittelbar in Kontakt stehende Teile der Aufschneidemaschine regelmäßig gereinigt werden. Sofern die Längspresseinheit dabei mehrteilig ausgebildet ist, entstehen häufig eine Mehrzahl schwer zu erreichender Spalte und/oder Zwischenräume, welche entsprechend schwer zu erreichen sind. Die Längspresseinheit muss daher zur Reinigung häufig vollständig in ihre Einzelteile zerlegt werden, d.h. der Grundkörper, der Ausgleichsabschnitt und die Vorspanneinrichtung, beispielsweise die Feder, sowie ggf. diese Teile verbindende Befestigungselemente, wie Schrauben oder dergleichen, müssen unter Zuhilfenahme von geeigneten Werkzeugen getrennt werden. Dies gestaltet einen Reinigungsvorgang der Aufschneidemaschine nicht nur zeitaufwendig, sondern führt auch zu dem Risiko, dass Metallteile, wie beispielsweise die Befestigungselemente, während des Zerlegungsvorgangs unbemerkt in der Aufschneidemaschine verbleiben können und somit zu einem späteren Zeitpunkt in Kontakt mit zu verarbeitenden Produkt-Stücken, d.h. Lebensmitteln, gelangen können.

Es ist daher Aufgabe der vorliegenden Erfindung, eine Aufschneidemaschine der eingangs genannten Art bereitzustellen, welche hier Abhilfe schaffen kann.

Diese Aufgabe wird erfindungsgemäß durch eine Aufschneidemaschine der eingangs genannten Art gelöst, bei welcher die Längspresseinheit ferner eine Verriegelungseinheit umfasst, welche zwischen einer Verriegelungsstellung und einer Freigabestellung bewegbar ist, wobei die Verriegelungseinheit dazu eingerichtet ist, in der Verriegelungsstellung eine durch die Vorspanneinrichtung bewirkte Bewegung des Ausgleichsabschnitts relativ zu dem Grundkörper zu begrenzen, und dass die Verriegelungseinheit von der Verriegelungsstellung werkzeuglos in die Freigabestellung verlagerbar ist, in welcher die Verriegelungseinheit die durch die Vorspanneinrichtung bewirkte Bewegung des Ausgleichsabschnitts relativ zu dem Grundkörper nicht begrenzt.

Da erfindungsgemäß die Verriegelungseinheit werkzeuglos, beispielsweise händisch, von der Verriegelungsstellung in die Freigabestellung verlagerbar ist, kann die Längspresseinheit schnell und unkompliziert zerlegt werden, um eine gründliche Reinigung derselben oder sonstige Wartungsmaßnahmen an der Längspresseinheit durchführen zu können. Wenn sich die Verriegelungseinheit in der Freigabestellung befindet, ist die durch die Vorspanneinrichtung bewirkte Bewegung des Ausgleichsabschnitts relativ zu dem Grundkörper in oder entgegen der Querrichtung nicht mehr begrenzt, so dass der Grundkörper und der Ausgleichsabschnitt vorzugsweise allein durch die Wirkung der Vorspanneinrichtung voneinander trennbar sind. Da zur Demontage zudem erfindungsgemäß vorzugsweise keine separaten Befestigungselemente in Form von Schrauben oder dergleichen gelöst werden müssen, besteht ein deutlich reduziertes Risiko, dass während einer Reinigung oder Wartung der Aufschneidemaschine Metallteile in Form der Befestigungselemente oder dergleichen unbemerkt verloren gehen und/oder mit aufzuschneidenden Produkt-Stücken in Kontakt treten. Die vorstehenden Aussagen treffen analog auch auf eine Montage, d.h. ein Zusammensetzen, der Längspresseinheit zu.

Die Verriegelungseinheit kann bewegbar an dem Grundkörper oder an dem Ausgleichsabschnitt angeordnet sein.

Der Ausgleichsabschnitt kann beispielsweise als ein Ausgleichsblech oder dergleichen ausgebildet sein. Ferner kann der Ausgleichsabschnitt zur Anpassung der Längspresseinheit an die Abmessung des Pressraumes in der Querrichtung vorgesehen sein. Darüber hinaus kann der Ausgleichsabschnitt auswechselbar an dem Grundkörper angeordnet sein.

Die Schneideinheit kann ein Messer umfassen, welches beispielsweise mittels einer Messerantriebseinheit um eine Rotationsachse rotierend antreibbar ist. Das Messer kann vorzugsweise zusätzlich dazu eingerichtet sein, eine Oszillationsbewegung in einer zu seiner Rotationsachse im Wesentlichen orthogonalen Richtung durchführen. Während der Oszillationsbewegung kann sich das Messer zwischen einer zurückgezogenen Stellung, in welcher das Messer einen Schneidkanal der Schneideinheit freigibt, und einer vorgerückten Stellung bewegen, in welcher das Messer den Schneidkanal der Schneideinheit durchdringt, um jeweils eine Scheibe von dem Produkt-Stück abschneiden zu können.

Um das Produkt-Stück vor dem Aufschneiden vorzugsweise in allen drei Raumrichtungen, d.h. in drei Dimensionen, pressen zu können, kann die Pressvorrichtung ferner eine weitere Presseinheit umfassen, welche dazu eingerichtet ist, eine Abmessung des Pressraumes in einer Breitenrichtung des Produkt-Stückes zu steuern, um das Produkt-Stück in der Breitenrichtung zu pressen. Die Breitenrichtung kann bevorzugt im Wesentlichen orthogonal zu der Längsrichtung und/oder der Querrichtung verlaufen.

Gemäß einem Ausführungsbeispiel kann die Verriegelungseinheit an dem Grundkörper angeordnet sein und einen Verriegelungsvorsprung aufweisen, welcher dazu eingerichtet ist, in der Verriegelungsstellung mit einer Verriegelungsausnehmung einzugreifen, welche an dem Ausgleichsabschnitt ausgebildet ist, um die durch die Vorspanneinrichtung bewirkte Bewegung des Ausgleichsabschnitts relativ zu dem Grundkörper zu begrenzen, und in der Freigabestellung der Verriegelungseinheit können der Verriegelungsvorsprung und die Verriegelungsausnehmung außer Eingriff gebracht sein. Wenn der Verriegelungsvorsprung und die Verriegelungsausnehmung außer Eingriff gebracht sind, ist die durch die Vorspanneinrichtung bewirkte Bewegung des Ausgleichsabschnitts relativ zu dem Grundkörper in oder entgegen der Querrichtung vorzugsweise nicht mehr begrenzt, so dass der Grundkörper und der Ausgleichsabschnitt vorzugsweise allein durch die Wirkung der Vorspanneinrichtung voneinander trennbar sind. Der Verriegelungsvorsprung kann beispielsweise als eine Verriegelungszunge ausgebildet sein.

Um eine maximale Ausgleichsbewegung des Ausgleichsabschnitts relativ zu dem Grundkörper festlegen zu können, wird in Weiterbildung des letztgenannten Ausführungsbeispiels vorgeschlagen, dass die Verriegelungsausnehmung eine Verriegelungsnut ist, welche eine Begrenzungsfläche aufweist, welche dazu eingerichtet ist, die durch die Vorspanneinrichtung bewirkte Bewegung des Ausgleichsabschnitts relativ zu dem Grundkörper in der Querrichtung zu begrenzen. Die Begrenzungsfläche kann dabei in Abhängigkeit einer maximalen Höhe des Produkt-Stückes an der Verriegelungsnut ausgebildet sein. Die Höhe des Produkt-Stückes kann dabei vorzugsweise der Erstreckung des Produkt-Stückes in der Querrichtung erstrecken.

Zusätzlich oder alternativ kann an dem Ausgleichsabschnitt ferner eine Freigabeausnehmung ausgebildet sein, welche sich im Wesentlichen parallel zu der Verriegelungsausnehmung erstrecken kann und eine größere Erstreckung in der Querrichtung aufweisen kann als die Verriegelungsausnehmung. Vorzugsweise erstreckt sich die Verriegelungsausnehmung über eine gesamte Abmessung des Ausgleichsabschnitts in der Querrichtung. Wenn sich die Verriegelungseinheit in der Freigabeausnehmung befindet, kann die Vorspanneinrichtung den Ausgleichsabschnitt vorzugsweise so weit relativ zu dem Grundkörper in der Querrichtung bewegen, dass der Grundkörper und der Ausgleichsabschnitt voneinander getrennt werden können. Vorzugsweise ist die Freigabeausnehmung in der Querrichtung durchgehend an dem Ausgleichsabschnitt ausgebildet. Weiter vorzugsweise kann die Freigabeausnehmung als eine Freigabenut ausgebildet sein.

Sofern der Ausgleichsabschnitt die Verriegelungsausnehmung und die Freigabeausnehmung aufweist, können gemäß einem weiteren Ausführungsbeispiel die Verriegelungsausnehmung und die Freigabeausnehmung über eine Verbindungsausnehmung miteinander verbunden sein. Hierbei kann sich die Verbindungsausnehmung vorzugsweise im Wesentlichen orthogonal zu der Verriegelungsausnehmung und/oder der Freigabeausnehmung erstrecken. Die Verbindungsausnehmung kann folglich eine Bewegung der Verriegelungseinheit von einer Eingriffsstellung mit der Verriegelungsausnehmung in eine Eingriffsstellung mit der Freigabeausnehmung ermöglichen. Vorzugsweise kann die Verbindungsausnehmung als eine Verbindungsnut ausgebildet sein.

Grundsätzlich kann die Verriegelungseinheit mit einer beliebigen Bewegung von der Verriegelungsstellung in die Freigabestellung und umgekehrt bewegt werden. Gemäß einem bevorzugten Ausführungsbeispiel wird jedoch vorgeschlagen, dass die Verriegelungseinheit im Wesentlichen translatorisch, und vorzugsweise im Wesentlichen orthogonal zu der Längspressrichtung oder im Wesentlichen parallel zu der Längspressrichtung, von der Verriegelungsstellung in die Freigabestellung bewegbar ist und umgekehrt. Hierbei handelt es sich um eine einfache Verlagerungsbewegung, welche vorzugsweise mit der Hand, insbesondere mit nur einem Finger, eines Bedieners der Aufschneidemaschine herbeigeführt werden kann. Alternativ könnte die Verriegelungseinheit auch mittels einer Schwenkbewegung um eine Schwenkachse von der Verriegelungsstellung in die Freigabestellung und umgekehrt bewegbar sein.

Um, insbesondere während eines Aufschneidebetriebs der Aufschneidemaschine, eine unbeabsichtigte Entriegelung, d.h. Verlagerung in die Freigabestellung, der Verriegelungseinheit zu verhindern, kann gemäß einem weiteren Ausführungsbeispiel die Verriegelungseinheit nur dann von der Verriegelungsstellung in die Freigabestellung verlagerbar sein, wenn der Ausgleichsabschnitt relativ zu dem Grundkörper in einer Demontageposition positioniert ist, in welcher sich vorzugsweise die Verriegelungseinheit in der Querrichtung auf einer Höhe der Verbindungsausnehmung befinden kann.

In Weiterbildung des letztgenannten Ausführungsbeispiels kann der Ausgleichsabschnitt dazu eingerichtet sein, in der Demontageposition im Wesentlichen vollständig in eine in dem Grundkörper ausgebildete Ausnehmung einzutauchen oder so weit in eine in dem Grundkörper ausgebildete Ausnehmung einzutauchen, dass der Grundkörper in der Querrichtung über den Ausgleichsabschnitt hinaus vorsteht. In anderen Worten kann der Ausgleichsabschnitt in der Demontageposition vollständig in den Grundkörper eintauchen oder sogar noch darüber hinaus. Hierdurch kann die Demontageposition vorzugsweise nur durch eine händische Betätigung des Ausgleichsabschnitts, jedoch nicht während eines Aufschneidebetriebs der Aufschneidemaschine durch eine Betätigung der Querpresseinheit erreicht werden.

Um eine einfache und unkomplizierte Verlagerung der Verriegelungseinheit zu ermöglichen, wird gemäß einem weiteren Ausführungsbeispiel vorgeschlagen, dass die Verriegelungseinheit als ein Schieber ausgebildet ist, wobei der Schieber vorzugsweise wenigstens ein darin ausgebildetes Langloch aufweisen kann, wobei das Langloch weiter vorzugsweise dazu eingerichtet sein kann, die Verriegelungsstellung und/oder die Freigabestellung festzulegen. Das Langloch kann ferner dazu eingerichtet sein, eine Befestigung des Schiebers an dem Grundkörper über ein Befestigungselement, wie beispielsweise eine Schraube, zu erlauben, welche jedoch vorzugsweise bei einer Demontage der Längspresseinheit nicht entfernt wird. Ferner kann der Schieber eine Mehrzahl von Langlöchern aufweisen, um eine besonders präzise Führung des Schiebers zu ermöglichen.

Zusätzlich oder alternativ kann die Verriegelungseinheit eine Betätigungsaussparung umfassen, welche dazu eingerichtet ist, eine Betätigung der Verriegelungseinheit von der Verriegelungsstellung in die Freigabestellung und/oder umgekehrt zu erleichtern. Auch hierdurch kann eine verbesserte Ergonomie, insbesondere bei Betätigung der Verriegelungseinheit mit nur einem Finger, erzielt werden.

Um die Bewegung des Ausgleichsabschnitts relativ zu dem Grundkörper präzise führen zu können, wird ferner vorgeschlagen, dass der Grundkörper wenigstens einen, vorzugsweise wenigstens zwei, Führungsvorsprünge aufweist, welcher/welche dazu eingerichtet ist/sind, mit wenigstens einer, insbesondere wenigstens zwei, an dem Ausgleichsabschnitt ausgebildeten Führungsausnehmung/Führungsausnehmungen zusammenzuwirken. Die Anzahl der Führungsvorsprünge kann also vorzugsweise mit der Anzahl von Führungsausnehmungen übereinstimmen. Alternativ kann der wenigstens eine Führungsvorsprung an dem Ausgleichsabschnitt und die wenigstens eine Führungsausnehmung an dem Grundkörper ausgebildet sein.

Um den Ausgleichsabschnitt in oder entgegen der Querrichtung relativ zu dem Grundkörper vorspannen zu können, kann die Vorspanneinrichtung wenigstens eine Feder, vorzugsweise wenigstens eine Spiralfeder, umfassen. Um die Vorspannwirkung der Vorspanneinrichtung dabei noch zu erhöhen und ein Verkannten des Ausgleichsabschnitts während der Bewegung relativ zu dem Grundkörper zu verhindern, kann die Vorspanneinrichtung bevorzugt wenigstens zwei gegenüberliegend angeordnete Federn umfassen.

In Weiterbildung des letztgenannten Ausführungsbeispiels kann sich die Vorspanneinrichtung, insbesondere die Feder, einenends an dem Ausgleichsabschnitt oder einem mit diesem verbundenen Teil und andernends an einer Halteeinheit, insbesondere einem im Wesentlichen U-förmigen Blech, abstützen, welche/welches an dem Grundkörper angebracht ist. Dabei kann die Vorspanneinrichtung vorzugsweise formschlüssig mit der Halteeinheit verbunden sein. Durch das Vorsehen der Halteeinheit kann verhindert werden, dass sich die Vorspanneinrichtung, insbesondere die wenigstens eine Feder, bei einer Demontage versehentlich von dem Grundkörper, d.h. der Halteeinheit, löst und unbemerkt in der Aufschneidemaschine verbleiben kann, wodurch ein späterer Kontakt der Vorspanneinrichtung mit zu verarbeitenden Produkt-Stücken, wie beispielsweise Lebensmitteln, verhindert werden kann.

Das U-förmige Blech kann vorzugsweise an den Grundkörper geschweißt sein. Jedoch ist grundsätzlich auch eine beliebige andere Befestigungsart zwischen dem U-Förmigen Blech und dem Grundkörper denkbar.

Ferner kann die Längspresseinheit in an sich bekannter Weise als ein Längspressstempel ausgebildet sein, welcher mittels einer Längspressantriebseinheit der Pressvorrichtung in und vorzugsweise entgegen der Längsrichtung bewegbar ist.

Zur Aufnahme des Produkt-Stückes kann die Pressvorrichtung ferner ein Formrohr umfassen, welches, in einem Aufschneidebetrieb der Aufschneidemaschine, vorzugsweise eine der Schneideinheit zugewandte Öffnung und eine der Längspresseinheit zugewandte weitere Öffnung aufweisen kann. Das Formrohr kann folglich den Pressraum und damit die erreichbaren Abmessungen des Produkt-Stückes, vorzugsweise in der Querrichtung und/oder einer Breitenrichtung, welche im Wesentlichen orthogonal zu der Querrichtung verläuft, definieren.

**In** Weiterbildung des letztgenannten Ausführungsbeispiels kann das Formrohr wenigstens zwei Formrohrhälften umfassen, nämlich eine erste Formrohrhälfte, welche Bestandteil der Querpresseinheit sein oder diese bilden kann und welche mittels einer Querpressantriebseinheit der Pressvorrichtung in und vorzugsweise entgegen der Querrichtung verlagerbar sein kann, und eine zweite Formrohrhälfte, welche dazu eingerichtet ist, der ersten Formrohrhälfte gegenüberzuliegen und betriebsmäßig mit einem Rahmen der Aufschneidemaschine verbunden sein kann. Entsprechend können die erste und die zweite Formrohrhälfte den Pressraum definieren. Ferner kann die erste Formrohrhälfte vorzugsweise einen im Wesentlichen C-förmigen Querschnitt aufweisen und/oder die zweite Formrohrhälfte kann einen im Wesentlichen U-förmigen Querschnitt aufweisen. Schließlich kann die erste Formrohrhälfte eine geringere Abmessung in der Querrichtung aufweisen als die zweite Formrohrhälfte, so dass vorzugsweise nur die Formrohrhälfte mit geringerer Abmessung in Querrichtung und insbesondere geringerem Gewicht mittels der Querpressantriebseinheit bewegt werden muss.

Nachzutragen ist noch, dass die Aufschneidemaschine ferner eine Abfördereinheit umfassen kann, welche dazu eingerichtet ist, die von der Schneideinheit aufgeschnittenen Scheiben längs einer Abförderrichtung abzufördern. Folglich können die Scheiben zur weiteren Verarbeitung und/oder Verpackung abgeführt und/oder Portionen gebildet werden, welche vorzugsweise jeweils aus mehreren Scheiben bestehen können.

Schließlich ist noch nachzutragen, dass die Aufschneidemaschine auch als eine mehrspurige Aufschneidemaschine ausgebildet sein, welche dazu eingerichtet ist, im Wesentlichen zeitgleich wenigstens zwei der genannten Produkt-Stücke aufzuschneiden. Hierzu kann die Pressvorrichtung vorzugsweise wenigstens zwei in Breitenrichtung der Produkt-Stücke nebeneinander angeordnete Formrohre umfassen, welche wie vorstehend beschrieben ausgebildet sein können und mittels welchen die wenigstens zwei in der Breitenrichtung nebeneinander angeordneten Produkt-Stücke vor dem Aufschneiden durch die Schneideinheit im Wesentlichen zeitgleich gepresst werden können.

Die Erfindung wird im Folgenden anhand der beigefügten Zeichnung an Ausführungsbeispielen näher erläutert werden. Es stellen dar:
- Figur 1a: eine perspektivische Ansicht einer Aufschneidemaschine gemäß einem Ausführungsbeispiel,
- Figur 1b: eine Seitenansicht der Aufschneidemaschine gemäß Figur 1a,
- Figur 1c: eine perspektivische Ansicht von Teilen einer Pressvorrichtung und einer Schneideinheit der Aufschneidemaschine gemäß Figur 1a,
- Figur 1d: eine Seitenansicht von Komponenten der Pressvorrichtung der Aufschneidemaschine gemäß Figur 1a, bei welcher sich eine untere Formrohrhälfte der Pressvorrichtung in einer heraufgeschwenkten Aufschneideposition befindet,
- Figur 2a: eine perspektivische Ansicht einer Längspresseinheit in Form eines Längspressstempels, welcher an der Aufschneidemaschine gemäß den Figuren 1a - 1d vorgesehen sein kann,
- Figur 2b: den Längspressstempel gemäß Figur 2a, jedoch in einer teilweise geschnittenen Ansicht, um die Funktionsweise einer Verriegelungseinheit des Längspressstempels besser erläutern zu können,
- Figuren 2c - 2f: perspektivische Ansichten gemäß Figur 2b, in welchen sich ein Ausgleichsabschnitt des Längspressstempels in verschiedenen Positionen relativ zu einem Grundkörper des Längspressstempels befindet,
- Figur 3a: ein weiteres Ausführungsbeispiel einer Längspresseinheit in Form eines Längspressstempels in perspektivischer Ansicht,
- Figur 3b - 3e: perspektivische Teilschnittansichten der Längspresseinheit gemäß Figur 3a,
- Figur 4: ein weiteres Ausführungsbeispiel einer Längspresseinheit, und
- Figur 5: noch ein weiteres Ausführungsbeispiel einer Längspresseinheit mit einer abgewandelten Verriegelungseinheit.

In den Figuren 1a und 1b ist ein Ausführungsbeispiel einer erfindungsgemäßen Aufschneidemaschine allgemein durch das Bezugszeichen 100 gekennzeichnet.

Die Aufschneidemaschine 100 umfasst eine Pressvorrichtung 102, welche darin einen Pressraum R definiert, welcher dazu ausgebildet und bestimmt ist, ein Produkt-Stück P, beispielsweise in Form eines Lebensmittels wie gewachsenen Fleisch oder Fisch oder dergleichen, aufzunehmen. Das Produkt-Stück P ist dabei in Figur 1a nicht dargestellt, jedoch beispielsweise in Figur 1b schematisch eingezeichnet.

Die Pressvorrichtung 102 umfasst eine Längspresseinheit 104, welche in dem dargestellten Ausführungsbeispiel als ein Längspressstempel ausgeführt ist. Der Längspressstempel 104 ist dazu eingerichtet, eine Abmessung des Pressraumes R in einer Längsrichtung L des Produkt-Stückes P oder einer hierzu im Wesentlichen parallelen Richtung zu steuern, um das Produkt-Stück P in seiner Längsrichtung L zu pressen. Hierzu kann die Längspresseinheit 104 über eine Kolbenstange 106 mit einer Längspressantriebseinheit 108 verbunden sein, welche dazu eingerichtet ist, den Längspressstempel 104 in und entgegen der Längsrichtung L zu bewegen, um das Produkt-Stück P auf eine gewünschte Länge in der Längsrichtung L zu bringen. Die Pressvorrichtung 102 umfasst ferner eine Querpresseinheit 110, welche dazu eingerichtet ist, eine Abmessung des Pressraumes R in einer zu der Längsrichtung L im Wesentlichen orthogonalen Querrichtung Q des Produkt-Stückes P zu steuern, um das Produkt-Stück P in der Querrichtung Q zu pressen. In dem dargestellten Ausführungsbeispiel umfasst die Querpresseinheit 110 dabei ein Formrohr 112 mit einer oberen Formrohrhälfte 112a, welche mittels einer Querantriebseinheit 114, beispielsweise in Form einer servomotorischen oder hydraulischen oder pneumatischen Querantriebseinheit, in und entgegen der Querrichtung Q verlagerbar ist. Die oberer Formrohrhälfte 112a ist dabei beispielsweise auch in den Figuren 1c und 1d erkennbar, wobei insbesondere aus Figur 1c ersichtlich ist, dass die obere Formrohrhälfte 112a, gesehen in der Längsrichtung L, einen im Wesentlichen C-förmigen Querschnitt aufweist.

Das Formrohr 112 weist dabei ferner eine untere Formrohrhälfte 112b auf, welche mittels eines Schwenkmechanismus 126 um eine Schwenkachse S (siehe beispielsweise Figur 1b) schwenkbar ist. In den Figuren 1a - 1c ist die untere Formrohrhälfte 112b dabei in einer herabgeklappten Beladestellung gezeigt, in welcher das Produkt-Stück P mit einer Beladevorrichtung 118 (siehe Figuren 1a und 1b) in Zufuhrrichtung Z auf die untere Formrohrhälfte 112b befördert werden kann. Die Beladevorrichtung 118 kann hierzu beispielsweise einen Bandförderer 118a und/oder eine Vorschubeinrichtung 118b, beispielsweise in Form eines Vorschubstempels 118b oder dergleichen, umfassen. Das Formrohr 112 kann dabei, in einem Aufschneidebetrieb der Aufschneidemaschine 1, eine der Schneideinheit 126 zugewandte Öffnung 113a und eine der Längspresseinheit 104 zugewandte weitere Öffnung 113b aufweisen.

In Figur 1d ist die untere Formrohrhälfte 112b hingegen in einer Aufschneidestellung gezeigt, in welcher die untere Formrohrhälfte 112b der oberen Formrohrhälfte 112a zugewandt ist und ausgehend von der in den Figuren 1a - 1c gezeigten Beladestellung um die Schwenkachse S mittels des Schwenkmechanismus 116 hochgeklappt worden ist. Sobald sich die untere Formrohrhälfte 112b in der in Figur 1d gezeigten Stellung befindet, kann die obere Formrohrhälfte 112a mittels der Querpresseinheit 114 so weit in der Querrichtung Q in Richtung des Produkt-Stückes P verlagert werden, bis das Produkt-Stück P eine gewünschte Abmessung in der Querrichtung Q aufweist. Anschließend oder im Wesentlichen gleichzeitig kann das Produkt-Stück P durch Bewegen des Längspressstempels 104 (siehe beispielsweise Figur 1c) in der Längsrichtung L auf eine gewünschte Abmessung in der Längsrichtung L gebracht werden. Bei dem Pressen in der Längsrichtung L mittels des Längspressstempels 104 kann ein Zwischenblech 120 als Gegenhalter dienen. Hierzu kann das Zwischenblech 120 mittels eines Gestänges 122 vorzugsweise in und entgegen der Querrichtung Q verlagerbar sein und zwischen einer in Figur 1c gezeigten Stellung, in welcher es einen Schneidkanal 124 freigibt, und einer weiteren Stellung verlagert werden, in welcher es den Schneidkanal 124 blockiert. Um in die weitere den Schneidkanal blockierende Stellung verlagert zu werden, insbesondere bei einem Pressvorgang des Produkt-Stückes P mit der Pressvorrichtung 102, kann das Zwischenblech 120 ausgehend von Figur 1c um einen vorbestimmten Betrag entgegen der Querrichtung Q verlagert werden.

Nachdem das Produkt-Stück P auf gewünschte Abmessungen in der Längsrichtung L und der Querrichtung Q gepresst worden ist, kann das Zwischenblech 120 entsprechend wieder in die in Figur 1c dargestellte Stellung bewegt werden und anschließend das Produkt-Stück P durch eine weitere Bewegung des Längspressstempels 104 in der Längsrichtung L durch den Schneidkanal 124 hindurch zu einer Schneideinheit 126 der Aufschneidemaschine 100 bewegt werden, welche der Pressvorrichtung 102 benachbart angeordnet ist, insbesondere stromabwärts der Pressvorrichtung 102 angeordnet ist, und ein Messer 128 umfasst, welches um eine Rotationsachse R' rotierbar sein kann, um das Produkt-Stück P in Scheiben S (siehe beispielsweise Figur 1b) aufzuschneiden. Die Rotationsachse R' des Messers 128 ist dabei beispielsweise in Figur 1d schematisch angedeutet. Das Messer 128 kann vorzugsweise dazu eingerichtet sein, zusätzlich zu einer Rotationsbewegung um die Rotationsachse R' eine Oszillationsbewegung in bzw. entgegen der Querrichtung Q durchzuführen. Während der Oszillationsbewegung kann das Messer 128 zwischen einer zurückgezogenen Stellung, in welcher das Messer 128 den Schneidkanal 124 im Wesentlichen freigibt, und einer vorgerückten Stellung bewegt werden, in welcher das Messer 128 ausgehend von Figur 1c in der Querrichtung Q bewegt wird, um den Schneidkanal 124 zu durchdringen, um eine Scheibe S von dem Produkt-Stück P abschneiden zu können. Solange sich das Messer 128 in der zurückgezogenen Stellung befindet, kann das Produkt-Stück P jeweils um einen vorbestimmten Betrag entsprechend einer gewünschten Scheibendicke der jeweiligen Scheibe S in der Längsrichtung L vorgeschoben werden.

Um das Produkt-Stück P vor dem Aufschneiden vorzugsweise in allen drei Raumrichtungen, d.h. in drei Dimensionen, pressen zu können, können vorzugsweise auch seitliche Begrenzungswände 112b1 und 112b2 der unteren Formrohrhälfte 112b eine weitere Presseinheit bilden und in einer Breitenrichtung B aufeinander zu und voneinander weg bewegbar angeordnet sein, um vor einem Aufschneiden durch die Schneideinheit 126 eine Abmessung des Produkt-Stückes P in der Breitenrichtung B auf ein gewünschtes Maß bringen zu können.

Nachdem die Scheiben S mittels der Schneideinheit 126 aufgeschnitten worden sind, können diese mittels einer Abfördereinheit 130, welche beispielsweise ebenfalls als ein Bandförderer oder dergleichen ausgebildet sein kann, entlang einer Abförderrichtung A aus der Aufschneidemaschine 100 abgefördert werden, um beispielsweise weiter verarbeitet und/oder verpackt werden zu können.

Zur Bedienung der Aufschneidemaschine 100 kann die Aufschneidemaschine 100 ferner eine Bedieneinheit 132 umfassen, welche an einem Rahmen 134 der Aufschneidemaschine 100 angeordnet sein kann und dazu eingerichtet sein kann, durch einen Bediener der Aufschneidemaschine 100 bedient zu werden. Die Bedieneinheit kann beispielsweise als ein Touchscreen oder dergleichen ausgebildet sein.

Mit Bezug auf die Figuren 2a - 2f wird nun die Längspresseinheit 104 in Form des Längspressstempels 104 näher beschrieben werden.

Wie in Figur 2a erkennbar, umfasst der Längspressstempel 104 einen Ausgleichsabschnitt 136, welcher in und entgegen der Querrichtung Q relativ zu einem Grundkörper 138 des Längspressstempels 104 bewegbar ist. Der Ausgleichsabschnitt 138 ist dabei mittels einer Vorspanneinrichtung 150 (siehe beispielsweis Figur 2f), entgegen der Querrichtung Q vorgespannt. Die Vorspanneinrichtung 150 kann dabei zwei Federn 151a und 151b umfassen.

Erfindungsgemäß umfasst der Längspressstempel 104 ferner eine Verriegelungseinheit 140, welche zwischen einer Verriegelungsstellung (siehe beispielsweise Figuren 2a bis 2d) und einer Freigabestellung (siehe beispielsweise Figuren 2e und 2f) bewegbar ist. Die Verriegelungseinheit 140, welche in dem dargestellten Ausführungsbeispiel als ein Schieber 140 ausgebildet ist, ist dazu eingerichtet, in der Verriegelungsstellung eine durch die Vorspanneinrichtung 150 bewirkte Bewegung des Ausgleichsabschnitts 136 relativ zu dem Grundkörper 138 zu begrenzen, so dass der Ausgleichsabschnitt 136 durch die Vorspanneinrichtung 150 beispielsweise nicht weiter entgegen der Querrichtung Q von dem Grundkörper 138 vorstehen kann, als es in Figur 2a dargestellt ist.

Der Ausgleichsabschnitt 136 ist dabei dazu vorgesehen, den Längspressstempel 104 an eine Abmessung des Pressraumes R, d.h. eine Abmessung des Produkt-Stückes P, in der Querrichtung Q anpassen zu können, wenn sich der Längspressstempel 104 in dem Pressraum R, d.h. zwischen der oberen Formrohrhälfte 112a und der unteren Formrohrhälfte 112b befindet und diese in der Querrichtung Q aufeinander zu oder entgegen der Querrichtung Q voneinander weg bewegt werden.

Der Schieber 140 ist dabei erfindungsgemäß werkzeuglos von der in den Figuren 2a bis 2d gezeigten Verriegelungsstellung in die in den Figuren 2e und 2f gezeigte Freigabestellung verlagerbar, in welcher die Verriegelungseinheit 140 die durch die Vorspanneinrichtung 150 bewirkte Bewegung des Ausgleichsabschnitts 136 relativ zu dem Grundkörper 138 nicht begrenzt. In der Freigabestellung der Verriegelungseinheit 140 können der Grundkörper 138 und der Ausgleichsabschnitt 136 daher voneinander getrennt werden, wie beispielsweise in Figur 2f dargestellt, um eine Reinigung der Komponenten des Längspressstempels 104 und/oder eine sonstige Wartung zu ermöglichen. In dem dargestellten Ausführungsbeispiel wird die werkzeuglose Demontage des Längspressstempels 104 dadurch ermöglicht, dass der Schieber 140 verlagerbar an dem Grundkörper 138 angeordnet ist und einen Verriegelungsvorsprung 140a aufweist, welcher beispielsweise als eine Verriegelungszunge 140a ausgebildet sein kann, welche dazu eingerichtet ist, in der Verriegelungsstellung mit einer Verriegelungsausnehmung 142 einzugreifen, welche an dem Ausgleichsabschnitt 136 ausgebildet ist, um die durch die Vorspanneinrichtung 150 bewirkte Bewegung des Ausgleichsabschnitts 136 relativ zu dem Grundkörper 138 zu begrenzen. Hierzu umfasst die Verriegelungsausnehmung 142 eine untere Begrenzungsfläche 142a (siehe Figur 2f), welche dazu eingerichtet ist, die Bewegung des Ausgleichabschnitts 136 relativ zu dem Grundkörper 138 entgegen der Querrichtung Q zu begrenzen, solange die Verriegelungszunge 140a mit der Verriegelungsausnehmung 142 in Eingriff steht.

Sofern der Ausgleichsabschnitt 136 und der Grundkörper 138 in der Querrichtung Q, beispielsweise händisch, zusammengedrückt werden und sich der Ausgleichsabschnitt 136 dabei in der in den Figuren 2d und 2e gezeigten Stellung befindet, kann der Schieber 140 über eine Verbindungsausnehmung 144 translatorisch derart verschoben werden, dass sich die Verriegelungszunge 140a in einer Freigabeausnehmung 146 befindet bzw. mit dieser eingreift. Die Freigabeausnehmung 146 erstreckt sich dabei vorzugsweise im Wesentlichen parallel zu der Verriegelungsausnehmung 142 und weist weiter vorzugsweise eine größere Erstreckung in der Querrichtung Q auf als die Verriegelungsausnehmung 142. In dem dargestellten Ausführungsbeispiel ist die Freigabeausnehmung 146 über eine gesamte Abmessung des Ausgleichsabschnitts 136 in der Querrichtung Q, d.h. durchgehend an dem Ausgleichsabschnitt 136, ausgebildet. Als Folge hiervon ist die Bewegung des Ausgleichsabschnitts 136 relativ zu dem Grundkörper 138 entgegen der Querrichtung Q nicht begrenzt, sofern sich die Verriegelungszunge 140a in der Freigabeausnehmung 146 befindet.

Im Zusammenhang mit dem dargestellten Ausführungsbeispiel ist dabei ferner zu beachten, dass der Schieber 140 nur dann von der Verriegelungsstellung in die Freigabestellung und umgekehrt bewegbar ist, wenn sich der Ausgleichsabschnitt 136 in der in den Figuren 2d und 2e eingezeichneten Stellung befindet, in welcher der Ausgleichsabschnitt 136 soweit in eine in dem Grundkörper 138 ausgebildete Ausnehmung 138a eintaucht, dass der Grundkörper 138 entgegen der Querrichtung Q über den Ausgleichsabschnitt 136 vorsteht. Dies ist von Vorteil, da die in den Figuren 2d und 2e gezeigte Stellung des Ausgleichabschnitts 136 vorzugsweise nur händisch herbeigeführt werden kann, jedoch insbesondere nicht erreicht werden kann, wenn sich der Längspressstempel 104 im Betrieb der Aufschneidemaschine 100 zwischen der oberen Formrohrhälfte 112a und der unteren Formrohrhälfte 112b befindet. Im Betrieb der Aufschneidemaschine 100 kann der Ausgleichsabschnitt 136 vorzugsweise nur maximal in die in Figur 2c gezeigte Stellung bewegt werden, in welcher der Ausgleichsabschnitt 136 und der Grundkörper 138 in der Querrichtung Q im Wesentlichen miteinander fluchten.

Der Schieber 140 kann vorzugsweise wenigstens ein darin ausgebildetes Langloch 140b aufweisen, welches dazu eingerichtet sein kann, die Verriegelungsstellung und oder die Freigabestellung festzulegen. Das Langloch 140b kann ferner dazu eingerichtet sein, eine Befestigung des Schiebers 140 an dem Grundkörper 136 über ein Befestigungselement, wie beispielsweise eine Schraube 137, zu erlauben, welche jedoch vorzugsweise bei einer Demontage des Längspressstempels 104 nicht entfernt wird. Die Schraube 137 kann dabei mit einem vergleichsweise geringen Anzugsmoment angezogen sein, so dass auch bei angezogener Schraube 137 noch die Verlagerung des Schiebers 140 von der Verriegelungsstellung in die Freigabestellung und umgekehrt erlaubt ist.

Zusätzlich oder alternativ kann der Schieber 140 eine Betätigungsaussparung 140c umfassen, um eine Betätigung des Schiebers 140 zu erleichtern. Ferner kann der Schieber 140 in einer an dem Grundkörper ausgebildeten Aussparung 138b angeordnet sein. Das Langloch kann ferner dazu eingerichtet sein, eine Befestigung des Schiebers an dem Grundkörper über ein Befestigungselement, wie beispielsweise eine Schraube, zu erlauben, welche jedoch vorzugsweise bei einer Demontage der Längspresseinheit nicht entfernt wird.

Um eine zuverlässige Führung des Ausgleichsabschnitts 136 bei der Bewegung in und entgegen der Querrichtung Q relativ zu dem Grundkörper 138 zu gewährleisten, sind gemäß dem dargestellten Ausführungsbeispiel ferner zwei Führungsvorsprünge 138c und 138d an dem Grundkörper 138 ausgebildet, welche dazu eingerichtet sind, mit entsprechenden Führungsausnehmungen 148a und 148b zusammen zu wirken, welche an dem Ausgleichsabschnitt 136 ausgebildet sind.

Die Figuren 3a - 3e zeigen nun ein weiteres Ausführungsbeispiel einer Längspresseinheit 204, welche in weiten Teilen der vorstehend beschriebenen Längspresseinheit 104 entspricht. Dementsprechend sind analoge Komponenten entsprechend durch analoge Bezugszeichen gekennzeichnet, jedoch erhöht um die Zahl 100. Ferner wird die Längspresseinheit 204 nur insoweit beschrieben werden, wie sie sich von der Längspresseinheit 104 unterscheidet, wobei ansonsten auf die vorstehenden Ausführungen zur Längspresseinheit 104 verwiesen sei.

Wie in den Figuren 3a - 3e erkennbar, ist die Längspresseinheit 204 ebenfalls als ein Längspressstempel 204 ausgebildet. Die Verriegelungseinheit 240 in Form des Schiebers 240 unterscheidet sich dabei dem Schieber 140 dadurch, dass er zwei Langlöcher 240b1 und 240b2 aufweist, um eine Führung des Schiebers 240 relativ zu dem Grundkörper 238 noch präziser zu gestallten. Die Befestigung des Schiebers 240 an dem Grundkörper 238 kann dementsprechend über zwei Schrauben 237a und 237b erfolgen.

Ferner weist der Schieber 240 zwei entgegengesetzt angeordnete Betätigungsaussparungen 240c1 und 240c2 auf, so dass der Schieber 240 von beiden Seiten, beispielsweise mittels eines jeweiligen Fingers eines Benutzers, von der Verriegelungsstellung (siehe beispielsweise Figur 3a) in die Freigabestellung (siehe beispielsweise Figur 3d) bewegt werden kann und umgekehrt.

**In** den Teilschnittansichten gemäß den Figuren 3b - 3e ist dabei ferner die Vorspanneinrichtung 250 erkennbar, welche in dem dargestellten Ausführungsbeispiel eine Spiralfeder 251 umfasst. Die Spiralfeder 251 stützt sich dabei einenends an dem Ausgleichsabschnitt 236 und andernends an einer Halteeinheit 252 ab (siehe beispielsweise Figur 3e), welche in dem dargestellten Ausführungsbeispiels als ein U-förmiges Blech 252 ausgebildet ist, welches an den Grundkörper 238 geschweißt oder auf sonstige Weise daran befestigt sein kann. Die Spiralfeder 251 steht dabei mit dem U-förmigen Blech 252 formschlüssig in Eingriff, so dass die Spiralfeder 251 nicht herabfallen kann, wenn der Ausgleichsabschnitt 236 von dem Grundkörper 238 getrennt wird. Hierbei wird ausdrücklich darauf hingewiesen, dass die Vorspanneinrichtung 150 der in den Figuren 2a - 2f dargestellte Längspresseinheit 104 analog zur Vorspanneinrichtung 250 ausgebildet sein sich die Federn 151a und 151b jeweils an einer analog zu der Halteeinheit 252 ausgebildeten Halteeinheit an dem Grundkörper 138 abstützen können.

**In** Figur 4 ist nun ein weiteres Ausführungsbeispiel einer Längspresseinheit 304 dargestellt, welche ebenfalls eine hohe Ähnlichkeit zu der Längspresseinheit 104 aufweist, weshalb analoge Komponenten durch analoge Bezugszeichen gekennzeichnet sind, jedoch erhöht um die Zahl 200. Wie in Figur 4 erkennbar weist die Längspresseinheit 304, welche ebenfalls als ein Längspressstempel 304 ausgebildet ist, eine geringere Abmessung in der Breitenrichtung B auf, als die Längspressstempel 104 und 204. Ferner ist an dem Ausgleichsabschnitt 336 lediglich eine Verriegelungsnut 342 ausgebildet. Durch eine Betätigung analog zu der Verriegelungseinheit 140 und 240 kann der Schieber 340 ebenfalls von einer in Figur 4 gezeigten Verriegelungsstellung in eine Freigabestellung überführt werden, in welcher ein an dem Schieber 340 gebildeter Verriegelungsvorsprung, welcher ebenfalls als eine Verriegelungszunge ausgebildet sein kann, außer Eingriff mit der Verriegelungsausnehmung 342 treten kann, so dass der Grundkörper 338 und der Ausgleichsabschnitt 336 voneinander getrennt werden können. Hierbei kann die Führungsausnehmung 348b auch als Freigabeausnehmung dienen. Die Wirkungsweise des Schiebers 340 kann also ansonsten im Wesentlichen analog zu den Schiebern 140 und 240 sein.

Figur 5 zeigt schließlich ein weiteres Ausführungsbeispiel einer Längspresseinheit 404 in Form eines Längspressstempels 404, wobei zur Verriegelungseinheit 104 analoge Komponenten mit analogen Bezugszeichen gekennzeichnet sind, jedoch erhöht um die Zahl 300. Wie in Figur 5 erkennbar, weist die Verriegelungseinheit 440, welche als ein gegenüber den Verriegelungseinheiten 140, 240 und 340 leicht abgewandelter Schieber 440 ausgebildet ist, eine weitere Vorspanneinrichtung 454 in Form einer Feder 454 auf, mit welcher der Schieber 440 in die Verriegelungsstellung, welche in Figur 5 dargestellt ist, vorgespannt sein kann. Durch eine Verlagerung des Schiebers 440 im Wesentlichen parallel zu einer Verlagerungsrichtung V kann ein Verriegelungsvorsprung an dem Schieber 440 außer eingriff mit einer Verriegelungsausnehmung 442, insbesondere einer daran gebildeten Begrenzungsfläche, gebracht werden, so dass der Ausgleichsabschnitt 436 und der Grundkörper 438 voneinander getrennt werden können.

## Patentansprüche

1. Aufschneidemaschine (100) zum Aufschneiden eines Produkt-Stückes (P) in Scheiben (S), umfassend:
eine Pressvorrichtung (102), welche darin einen Pressraum (R) definiert, welcher dazu ausgebildet und bestimmt ist, das Produkt-Stück (P) aufzunehmen, wobei die Pressvorrichtung (102)
eine Längspresseinheit (104; 204; 304; 404), welche dazu eingerichtet ist, eine Abmessung des Pressraumes (R) in einer Längsrichtung (L) des Produkt-Stückes (P) zu steuern, um das Produkt-Stück (P) in der Längsrichtung (L) zu pressen, und
eine Querpresseinheit (110) umfasst, welche dazu eingerichtet ist, eine Abmessung des Pressraumes (R) in einer zu der Längsrichtung (L) im Wesentlichen orthogonalen Querrichtung (Q) des Produkt-Stückes (P) zu steuern, um das Produkt-Stück (P) in der Querrichtung zu pressen, und
eine Schneideinheit (126), welche der Pressvorrichtung (102) benachbart angeordnet ist und dazu eingerichtet ist, das Produkt-Stück (P) in Scheiben (S) aufzuschneiden,
wobei die Längspresseinheit (104; 204; 304; 404) einen Ausgleichsabschnitt (136; 236; 336; 436) umfasst, welcher in und entgegen der Querrichtung (Q) relativ zu einem Grundkörper (138; 238; 338; 438) der Längspresseinheit (104; 204; 304; 404) bewegbar ist und mittels einer Vorspanneinrichtung (150; 250) in oder entgegen der Querrichtung (Q) vorgespannt ist,
**dadurch gekennzeichnet, dass**
die Längspresseinheit (104; 204; 304; 404) ferner eine Verriegelungseinheit (140; 240; 340; 440) umfasst, welche zwischen einer Verriegelungsstellung und einer Freigabestellung bewegbar ist, wobei die Verriegelungseinheit (140; 240; 340; 440) dazu eingerichtet ist, in der Verriegelungsstellung eine durch die Vorspanneinrichtung (150; 250) bewirkte Bewegung des Ausgleichsabschnitts (136; 236; 336; 436) relativ zu dem Grundkörper (138; 238; 338; 438) zu begrenzen, und
dass die Verriegelungseinheit (140; 240; 340; 440) von der Verriegelungsstellung werkzeuglos in die Freigabestellung verlagerbar ist, in welcher die Verriegelungseinheit (140; 240; 340; 440) die durch die Vorspanneinrichtung (150; 250) bewirkte Bewegung des Ausgleichsabschnitts (136; 236; 336; 436) relativ zu dem Grundkörper (138; 238; 338; 438) nicht begrenzt.

2. Aufschneidemaschine nach Anspruch 1,
**dadurch gekennzeichnet, dass** die Verriegelungseinheit (140; 240; 340; 440) an dem Grundkörper (138; 238; 338; 438) angeordnet ist und einen Verriegelungsvorsprung (140a; 240a) aufweist, welcher dazu eingerichtet ist, in der Verriegelungsstellung mit einer Verriegelungsausnehmung (142; 242) einzugreifen, welche an dem Ausgleichsabschnitt (136; 236; 336; 436) ausgebildet ist, um die durch die Vorspanneinrichtung (150; 250) bewirkte Bewegung des Ausgleichsabschnitts (136; 236; 336; 436) relativ zu dem Grundkörper (138; 238; 338; 438) zu begrenzen, und
dass in der Freigabestellung der Verriegelungseinheit (140; 240; 340; 440) der Verriegelungsvorsprung (140a; 240a) und die Verriegelungsausnehmung (142; 242) außer Eingriff gebracht sind.

3. Aufschneidemaschine nach Anspruch 2,
**dadurch gekennzeichnet, dass** die Verriegelungsausnehmung (142; 242) eine Verriegelungsnut (142; 242) ist, welche eine Begrenzungsfläche (142a; 242a) aufweist, welche dazu eingerichtet ist, die durch die Vorspanneinrichtung (150; 250) bewirkte Bewegung des Ausgleichsabschnitts (136; 236; 336; 436) relativ zu dem Grundkörper (138; 238; 338; 438) in der Querrichtung (Q) zu begrenzen.

4. Aufschneidemaschine nach Anspruch 2 oder 3,
**dadurch gekennzeichnet, dass** an dem Ausgleichsabschnitt (136; 236) ferner eine Freigabeausnehmung (146; 246) ausgebildet ist, welche sich im Wesentlichen parallel zu der Verriegelungsausnehmung (142; 242) erstreckt und eine größere Erstreckung in der Querrichtung (Q) aufweist als die Verriegelungsausnehmung (142; 242),
wobei sich die Verriegelungsausnehmung (142; 242) vorzugsweise über eine gesamte Abmessung des Ausgleichsabschnitts (136; 236) in der Querrichtung (Q) erstreckt.

5. Aufschneidemaschine nach den Ansprüchen 2 und 4 und gewünschtenfalls nach Anspruch 3,
**dadurch gekennzeichnet, dass** die Verriegelungsausnehmung (142; 242) und die Freigabeausnehmung (146; 246) über eine Verbindungsausnehmung (144; 244) miteinander verbunden sind, wobei sich die Verbindungsausnehmung (144; 244) im Wesentlichen orthogonal zu der Verriegelungsausnehmung (142; 242) und/oder der Freigabeausnehmung (146; 246) erstreckt.

6. Aufschneidemaschine nach einem der vorhergehenden Ansprüche,
**dadurch gekennzeichnet, dass** die Verriegelungseinheit (140; 240; 340; 440) im Wesentlichen translatorisch, und vorzugsweise im Wesentlichen orthogonal (140; 240; 340) zu der Längspressrichtung (L) oder im Wesentlichen parallel (440) zu der Längspressrichtung (L), von der Verriegelungsstellung in die Freigabestellung bewegbar ist und umgekehrt.

7. Aufschneidemaschine nach einem der vorhergehenden Ansprüche,
**dadurch gekennzeichnet, dass** die Verriegelungseinheit (140; 240; 340) nur dann von der Verriegelungsstellung in die Freigabestellung verlagerbar ist, wenn der Ausgleichsabschnitt (136; 236; 336) relativ zu dem Grundkörper (138; 238; 338) in einer Demontageposition positioniert ist, in welcher sich vorzugsweise die Verriegelungseinheit (140; 240) in der Querrichtung (Q) auf einer Höhe der Verbindungsausnehmung (144; 244) befindet.

8. Aufschneidemaschine nach Anspruch 7,
**dadurch gekennzeichnet, dass** der Ausgleichsabschnitt (136; 236; 336) in der Demontageposition im Wesentlichen vollständig in eine in dem Grundkörper (138; 238; 338) ausgebildete Ausnehmung (138a; 238a; 338a) eintaucht oder so weit in eine in dem Grundkörper (138; 238; 338) ausgebildete Ausnehmung (138a; 238a; 338a) eintaucht, dass der Grundkörper (138; 238; 338) in der Querrichtung (Q) über den Ausgleichsabschnitt (136; 236; 336) hinaus vorsteht.

9. Aufschneidemaschine nach einem der vorhergehenden Ansprüche,
**dadurch gekennzeichnet, dass** die Verriegelungseinheit (140; 240; 340; 440) als ein Schieber (140; 240; 340; 440) ausgebildet ist, wobei der Schieber (140; 240; 340) vorzugsweise wenigstens ein darin ausgebildetes Langloch (140b; 240b1, 240b1; 340b) aufweist, wobei das Langloch (140b; 240b1, 240b1; 340b) weiter vorzugsweise dazu eingerichtet ist, die Verriegelungsstellung und/oder die Freigabestellung festzulegen.

10. Aufschneidemaschine nach einem der vorhergehenden Ansprüche,
**dadurch gekennzeichnet, dass** die Verriegelungseinheit (140; 240; 340; 440) eine Betätigungsaussparung (140c; 240c1, 240c2; 340c1, 340c2; 440c) umfasst, welche dazu eingerichtet ist, eine Betätigung der Verriegelungseinheit (140; 240; 340; 440) von der Verriegelungsstellung in die Freigabestellung zu erleichtern.

11. Aufschneidemaschine nach einem der vorhergehenden Ansprüche,
**dadurch gekennzeichnet, dass** der Grundkörper (138; 238; 338; 438) wenigstens einen, vorzugsweise wenigstens zwei, Führungsvorsprünge (138c, 138d; 238c, 238d; 338c, 338d; 438c, 438d) aufweist, welcher/welche dazu eingerichtet ist/sind, mit wenigstens einer, insbesondere wenigstens zwei, an dem Ausgleichsabschnitt (136; 236; 336; 436) ausgebildeten Führungsausnehmung/Führungsausnehmungen (148a, 148b; 248a, 248b; 348a; 348b; 448a; 448b) zusammenzuwirken.

12. Aufschneidemaschine nach einem der vorhergehenden Ansprüche,
**dadurch gekennzeichnet, dass** die Vorspanneinrichtung (150; 250) wenigstens eine Feder (151a, 151b; 251), vorzugsweise wenigstens eine Spiralfeder (151a, 151b; 251), umfasst.

13. Aufschneidemaschine nach einem der vorhergehenden Ansprüche,
**dadurch gekennzeichnet, dass** sich die Vorspanneinrichtung (250), insbesondere die Feder (251), einenends an dem Ausgleichsabschnitt (236) oder einem mit diesem verbundenen Teil und andernends an einer Halteeinheit (252), insbesondere einem im Wesentlichen U-förmigen Blech (252), abstützt, welche/welches an dem Grundkörper (238) angebracht ist,
wobei die Vorspanneinrichtung (250), insbesondere die Feder (251), vorzugsweise formschlüssig mit der Halteeinheit (252) verbunden ist.

14. Aufschneidemaschine nach einem der vorhergehenden Ansprüche,
**dadurch gekennzeichnet, dass** die Längspresseinheit (104; 204; 304; 404) als ein Längspressstempel (104; 204; 304; 404) ausgebildet ist, welcher mittels einer Längspressantriebseinheit (108) der Pressvorrichtung (102) in und vorzugsweise entgegen der Längsrichtung (L) bewegbar ist.

15. Aufschneidemaschine nach einem der vorhergehenden Ansprüche,
**dadurch gekennzeichnet, dass** die Pressvorrichtung (102) ein Formrohr (112) umfasst, welches, in einem Aufschneidebetrieb der Aufschneidemaschine (100), vorzugsweise eine der Schneideinheit (126) zugewandte Öffnung (113a) und eine der Längspresseinheit (104; 204; 304; 404) zugewandte weitere Öffnung (113b) aufweist.

16. Aufschneidemaschine nach dem vorhergehenden Anspruch,
**dadurch gekennzeichnet, dass** das Formrohr (112) wenigstens zwei Formrohrhälften (112a, 112b) umfasst, nämlich
eine erste Formrohrhälfte (112a), welche Bestandteil der Querpresseinheit (110) ist oder diese bildet und welche mittels einer Querpressantriebseinheit (114) der Pressvorrichtung (102) in und vorzugsweise entgegen der Querrichtung (Q) verlagerbar ist, und
eine zweite Formrohrhälfte (112b), welche dazu eingerichtet ist, der ersten Formrohrhälfte (112a) gegenüberzuliegen und betriebsmäßig mit einem Rahmen (134) der Aufschneidemaschine (100) verbunden ist.
